# FASCICULE DE BREVET EUROPEEN

(11) **EP 0 588 685 B1**
(45) Date de publication et mention de la délivrance du brevet: **30.07.1997**
(21) Numéro de dépôt: 93402166.8
(22) Date de dépôt: 06.09.1993
(51) Int. Cl.: F42D 1/055

(54) **Circuit intégré et programmable pour l'allumage des détonateurs à retard**
Programmierbare integrierte Schaltung zur Detonationsverzögerung
Programmable integrated detonator delay circuit

(30) Priorité: 17.09.1992 FR 9211111
(43) Date de publication de la demande: 23.03.1994
(73) Titulaire: DAVEY BICKFORD, 76006 Rouen Cédex (FR)
(72) Inventeur: Guimard, André, F-31400 Toulouse (FR); Harle, Denis, F-76000 Rouen (FR); Pathe, Claude, F-89550 Hery (FR)
(74) Mandataire: Phélip, Bruno

(56) Documents cités:
- EP-A- 0 434 883
- US-A- 3 851 589
- US-A- 4 527 636
- US-A- 4 674 047
- PROCEEDINGS OF THE 9TH CONFERENCE OF EXPLOSIVES AND BLASTING TECHNIQUE 1983 JANUARY 31 - FEBRUARY 4 pages 489 - 496 WORSEY & TYLER 'THE DEVELOPMENT CONCEPT OF THE INTEGRATED ELECTRONIC DETONATOR'

## Description

La présente invention est relative à un procédé de commande de détonateurs du type à module d'allumage à retard électronique intégré, ainsi qu'à un ensemble codé de commande de tir et à des modules d'allumage codés pour sa mise en oeuvre.

Dans la plupart des travaux à l'explosif, on provoque la détonation des charges selon une séquence temporelle bien précise, ceci afin d'améliorer le rendement du travail de l'explosif et d'en contrôler mieux les effets.

De façon classique, les divers temps de retard entre les explosions des charges sont obtenus par un procédé pyrotechnique au niveau des détonateurs eux-mêmes. Les détonateurs sont initiés simultanément par un exploseur qui délivre une certaine énergie électrique dans une ligne de tir qui relie en série ou en parallèle lesdits détonateurs.

Cependant, le retard pyrotechnique généré par la combustion d'une composition pyrotechnique retardatrice est d'une précision relative parfois insuffisante pour certaines applications.

Pour pallier cet inconvénient, il a été récemment proposé d'utiliser des dispositifs d'allumage de détonateur à retard intégré du type électronique, qui permettent de tirer partie de la précision qu'il est possible d'obtenir en électronique pour enrichir et affiner les gammes de temps de retard obtenus précédemment de façon pyrotechnique. Il a notamment été proposé dans le brevet US 4.674.047 qui est pris à base des préambules des revendications indépendantes 1 et 4, ainsi que dans un article reprenant une conférence donnée par les inventeurs sur le même sujet, "The Development Concept of the Integrated Electronic Detonator - Worsey-Tyler - Society of Explosives Engineers - Proceedings of the 9^{th} Conference of Explosives and Blasting Techniques - 1983 January 31 - February 4" des détonateurs équipés de moyens électroniques leur permettant de dialoguer avec une unité de commande extérieure. Chaque détonateur est muni d'une capacité dont le déchargement active la charge explosive. Les temps de retard de chaque détonateur peuvent être programmés sur site, un code d'identification ayant été préalablement attribué à chaque détonateur, par exemple en sortie d'usine.

L'unité de commande de tir est conçue de façon à pouvoir émettre des informations d'identification des temps de retard et d'autres informations et signaux de commande. De plus, elle affiche la réponse des détonateurs, à la suite d'une interrogation faite par l'unité de commande de tir, représentant l'identification et le temps de retard mis en mémoire pour chacun d'eux.

Lors d'une séquence de tir, les détonateurs reçoivent de l'unité de commande de tir des ordres successivement de chargement de la capacité précitée, puis de tir. Ils renvoient à l'unité de commande de tir des informations permettant à ladite unité de contrôler le bon déroulement de la séquence de tir. Les détonateurs sont munis à cet effet d'une intelligence locale par micro-processeur. Les temps de retard dont ils sont programmés sont stockés sur des mémoires non volatiles.

Le but de la présente invention est de proposer un procédé de commande de modules d'allumages électroniques à retard intégré, ainsi qu'un ensemble codé de commande de tir et un module d'allumage codé pour sa mise en oeuvre, conférant aux détonateurs les avantages précités des détonateurs à retard électronique intégré, mais également une grande simplicité de fabrication et de fonctionnement.

La présente invention a pour objet un procédé de commande de détonateurs du type à module d'allumage électronique à retard intégré, chaque module d'allumage codé comportant une capacité réservoir destinée, après chargement, à se décharger dans une tête d'amorce de son détonateur pour y générer une impulsion électrique de mise à feu, une base de temps ainsi qu'une unité logique munie d'une mémoire pour le stockage dans ledit module d'allumage d'un temps de retard d'explosion dudit détonateur, lors d'une séquence de tir, lesdits modules d'allumage étant aptes à dialoguer avec une unité de commande de tir destinée à leur transmettre notamment un ordre de chargement de la capacité réservoir, ainsi qu'un ordre de tir et à recevoir lesdits modules une ou des informations relatives à leur état, procédé dans lequel, avant une séquence de tir, on mémorise avec une unité de programmation dans les modules d'allumage leur temps de retard.

Selon l'invention, le procédé est caractérisé en ce que, une fois la programmation des modules d'allumage réalisée, les temps de retard programmés sont transférés vers l'unité de commande de tir à l'aide de l'unité de programmation, en ce que l'unité de commande de tir interroge simultanément par un ordre de test les modules d'allumage en ligne, avant l'étape de chargement et l'étape de tir et en ce que les modules d'allumage renvoient à l'unité de commande de tir une information globale relative à leur état, selon une séquence temporelle qui correspond à la séquence temporelle de tir.

Les échanges entre l'unité de commande de tir et les modules d'allumage se font par l'intermédiaire de messages binaires codés.

Les communications étant supportées par une ligne bifilaire, l'unité de commande de tir et les modules d'allumage doivent être tolérants aux dégradations que peuvent subir les signaux électriques lors de leur transit sur cette ligne.

Les messages transmis au détonateur sont codés sous la forme C(8,4).

Après codage, un mot formé de 4 bits d'information est émis, sur le canal de transmission, sous la forme d'un message de 8 bits.

L'introduction de 4 bits supplémentaires (bits de contrôle) permet au récepteur:
- de détecter la présence dans le message, d'une ou deux erreurs générées par des perturbations sur le canal de transmission,
- de reconstituer l'information de base dans le cas où le message ne contient qu'une seule erreur.

Le code C(8,4), utilisé pour la présente invention est construit à partir d'un code cyclique C(7,4) auquel on associe un bit de parité calculé en fonction de la valeur des 7 autres bits du message.

Après réception d'un message, le module d'allumage passe par une phase de décodage permettant la récupération des 4 bits d'informations de ce message. Dans le cas où une erreur détectée ne peut être corrigée, un message d'erreur est renvoyé vers l'unité de commande de tir.

Deux types de messages peuvent être reçus par le détonateur:
- une commande,
- un retard + un numéro d'ordre.

Lorsque le module d'allumage se trouve en phase de réception, il sait quel type de massage va lui être transmis. En effet, toute réception est précédée par la réception d'une commande appropriée.

Après réception et décodage d'une commande, l'unité logique du module d'allumage passe à la réalisation de la fonction appropriée.

De manière avantageuse, la base de temps de chaque module d'allumage est mesurée lors de la programmation du module correspondant en temps de retard.

De préférence, les temps de retard sont différents pour chaque module et les modules renvoient les informations demandées après un temps de retour d'informations fonction du temps de retard mémorisé dans chacun d'eux, ladite unité de commande de tir ouvrant pour chacun des modules des fenêtres temporelles de réception correspondant audit temps de retour.

De préférence, l'unité de commande de tir interroge simultanément par un ordre de test les modules d'allumage en ligne, avant l'étape de chargement et l'étape de tir et les modules d'allumage renvoient à l'unité de commande de tir une information globale relative à leur état.

L'invention a encore pour objet un ensemble codé de commande de tir comportant une unité de commande de tir et des modules d'allumages à retard électronique intégré pour détonateur, reliés électriquement en ligne à ladite unité de commande de tir, et une unité de programmation.

La liaison entre l'unité de commande de tir et les modules d'allumage sert à l'alimentation desdits modules d'allumage, ainsi qu'au dialogue entre ladite unité de commande de tir et lesdits modules d'allumage.

L'ensemble codé de commande de tir est caractérisé en ce que les modules d'allumage comportent des moyens leur permettant d'envoyer sur l'unité de commande de tir des informations sous forme d'une surconsommation du courant de ligne, l'unité de commande de tir étant munie de moyens pour la détection d'une surconsommation du courant de ligne par rapport à la consommation moyenne des modules d'allumage.

L'ensemble codé est avantageusement complété par les différentes caractéristiques suivantes prises seules ou selon toutes leurs combinaisons techniquement possibles:
- chaque module d'allumage comprend une base de temps formée par un circuit RC;
- l'unité de programmation est apte à dialoguer séparément avec chaque module d'allumage, pour la mémorisation des temps de retard d'explosion dans lesdits modules d'allumage et l'unité de commande de tir est apte à transmettre les phases de tirs lors d'une séquence de tir;
- l'unité de programmation est munie de moyens pour la mémorisation de l'ensemble des temps de retard qui sont programmés dans les modules d'allumage. L'unité de commande de tir et l'unité de programmation sont aptes à dialoguer pour permettre le transfert, avant une séquence de tir, de l'ensemble des temps de retard programmés;
- les unités de commande de tir et de programmation sont munies de moyens de codage destinés à limiter leur accès à des personnes autorisées et de moyens pour leur reconnaissance mutuelle interne avant le transfert des temps de retard programmés de l'unité de programmation sur l'unité de commande de tir.

Un autre objet de l'invention est encore un module d'allumage de détonateur comportant un circuit d'alimentation, une interface de communication, un circuit de gestion de la charge pyrotechnique comportant notamment une capacité réservoir destinée, après chargement, à se décharger dans une tête d'amorce de détonateur, ainsi qu'une unité logique de gestion de l'ensemble.

Conformément à l'invention, ce module d'allumage est caractérisé en ce que le circuit de gestion de la charge pyrotechnique comprend, montée en série avec la capacité réservoir, une source d'alimentation, par exemple la tension de ligne, un transistor pour la commande de la charge de ladite capacité réservoir et une résistance reliée par celle de ses bornes qui n'est pas directement reliée à la capacité réservoir à un transistor de commutation de décharge de ladite capacité réservoir à la terre.

Compte-tenu de l'environnement dans lequel ces modules d'allumage sont destinés à être utilisés, la simplicité de structure des modules d'allumage proposée par l'invention permet d'assurer à ceux-ci une grande fiabilité d'utilisation. Notamment, les moyens de communication entre les modules d'allumage de l'invention et leur unité de commande en ligne de tir sont extrêmement simplifiés. Egalement, les modules d'allumage et les détonateurs seront en fabrication tous identiques et codés; ils pourront n'être individualisés que sur site lors de leur programmation du temps de retard.

Ces modules d'allumage sont non polarisés. Ils peuvent être utilisés en nombre important, (200 et plus) en montage parallèle, sans qu'il n'en résulte des problèmes qui pourraient être dûs à un courant de ligne trop important.

Un autre avantage encore de l'invention tient en ce que les détonateurs des ensembles de tir sont d'une grande sécurité d'exploitation. Les modules d'allumage sont dépourvus de sources d'énergie internes et ne présentent pas de risques de mises à feu intempestives en dehors des séquences de tir. Des procédures limitant l'accès à la programmation des modules et à la commande des séquences de tir sont notamment prévues, avec notamment un appairage codé entre d'une part, l'unité de programmation et l'unité de commande de tir, et d'autre part, l'ensemble de commande de tir et les modules d'allumage.

De préférence, l'impédance entre l'alimentation du circuit de gestion de la charge pyrotechnique et la tête d'amorce est suffisamment importante pour que le courant généré par la tension de ligne dans la tête d'amorce soit, quel que soit l'état des transistors de commande, inférieur à la valeur du courant limite de non fonctionnement de ladite tête d'amorce.

De façon avantageuse alors, la résistance de décharge du condensateur réservoir est d'une valeur suffisamment importante pour que le courant généré par ladite alimentation dans la tête d'amorce soit quel que soit l'état des transistors de commande inférieur à la valeur du courant limite de non fonctionnement de la tête d'amorce.

La description qui suit est purement illustrative et non limitative. Elle doit être lue en regard des dessins annexés sur lesquels:

La Figure 1 est une représentation schématique d'un détonateur équipé d'un module d'allumage à retard électronique intégré conforme à un mode de réalisation de l'invention.

Les Figures 2A, 2B et 2C sont des représentations schématiques d'un ensemble de tir comportant des détonateurs montés en parallèle, du type de ceux représentés sur la Figure 1, faisant apparaître les circuits de communications établis respectivement lors du tir, lors de la programmation et lors du transfert des informations de programmation à la console de tir.

La Figure 3 est une représentation d'ensemble d'un module d'allumage conforme à l'invention.

La Figure 4 est une représentation du circuit de gestion de la charge pyrotechnique d'un module d'allumage conforme à l'invention.

La Figure 5 est une représentation de l'interface de communication du même module d'allumage.

La Figure 6 est une représentation du circuit d'alimentation du même module d'allumage.

La Figure 7 est une illustration représentation de l'unité logique du même module d'allumage.

La Figure 8 est une illustration schématique du principe de communication, dans un mode de réalisation préféré. (durant la transmission (A) et durant la réception (B)).

Le détonateur à retard électronique intégré représenté sur la Figure 1 comporte un étui 1 qui lui sert de boîtier et dont le corps 2 a une forme cylindrique allongée terminée à une de ses extrémités par un fond 3. A son autre extrémité, cet étui 1 est obturé par un bouchon également allongé 4, les parois dudit étui 1 étant solidaires dudit bouchon 4 par l'intermédiaire d'un sertissage 5. L'étui 1 est en alliage d'aluminium, le bouchon 4 étant en PVC standard.

L'extrémité 3 de l'étui est associée à un opercule en aluminium 6 comportant un fond 7 disposé selon une section droite de l'étui 1 et bordé par une jupe 8 cylindrique s'étendant dudit fond 7 vers le fond 3, les parois externes de ladite jupe 8 épousant sensiblement les parois internes de l'étui 1. Le fond 7 de cet opercule 6 est traversé dans son épaisseur par un alésage 9 dont le contour est un cercle centré sur l'axe de l'étui 1. Cet opercule 6 délimite avec le fond 3 et les parois du corps 2 de l'étui 1 une chambre 10 contenant en son intérieur une charge 11, telle que de la penthrite, cette charge 11 étant complétée par un mélange amorçant 12 disposé dans ladite chambre 10 au niveau de l'opercule 6. Les proportions de penthrite et de mélange amorçant sont respectivement de 0,6g et de 0,2g.

Du côté de l'opercule 6 qui est opposé à la chambre 10 est disposée une tête d'amorce 13 s'étendant axialement dans l'étui 1 et protégée par une enveloppe cylindrique 14. Cette tête d'amorce 13 est directement reliée à un module d'allumage électronique à retard intégré 15 disposé dans ledit étui 1 entre l'enveloppe 14 et le bouchon 4. Ce module électronique 15 est alimenté, à son extrémité, au niveau du bouchon 4 par deux fils gainés 16a et 16b qui traversent le bouchon 4 dans sa hauteur et relient le module 15 au circuit d'allumage.

Un courant d'une intensité supérieure à l'intensité-seuil de fonctionnement initie la tête d'amorce 13, qui à travers l'opercule 6 dans l'ouverture 9 excite la charge 12 et déclenche la détonation.

Si l'on se réfère maintenant aux Figures 2A, 2B et 2C, on voit que les modules d'allumage 15 des détonateurs sont montés en ligne selon un réseau parallèle avec une unité de commande de tir 17, appelé aussi console de tir. L'ensemble de tir comprend également une unité ou console de programmation 18. Celle-ci est destinée à permettre d'une part la programmation de chaque module 15, avant sa mise en place dans un trou, et notamment la mise en mémoire dans chaque module 15, du temps de retard qui lui est attribué. D'autre part, la console de programmation 18 permet la mémorisation des temps de retard programmés dans l'unité de commande de tir 17.

La Figure 2A montre l'ensemble de tir dans l'état de connexion lors d'une séquence de tir. L'unité de commande de tir 17 est reliée aux détonateurs, la console de programmation 18 étant alors inactive.

La Figure 2B montre l'ensemble de tir dans un premier état de connexion avant une séquence de tir. L'unité de programmation 18 est reliée aux modules d'allumage 15 pour la programmation unitaire des modules d'allumage en temps de retard.

La Figure 2C montre l'ensemble de tir dans un deuxième état de connexion avant une séquence de tir. Ce deuxième état de connexion permet, après avoir réalisé la programmation des modules d'allumage 15 à l'aide de la console de programmation 18, de transférer les temps de retard programmés à l'unité de commande de tir 17.

Un module d'allumage 15, tel qu'il est représenté schématiquement sur la Figure 3 comprend quatre sous-systèmes: un circuit de gestion de la charge pyrotechnique 300, une interface de communication 301, un circuit d'alimentation 302, une unité logique 303 de gestion de l'ensemble du micro-système.

Le circuit de gestion de la charge pyrotechnique a été représenté plus particulièrement sur la Figure 4. Ce circuit comprend principalement cinq transistors à effet de champ MOS à canal N référencés sur le schéma par 19, 20, 22, 23 et 192, et deux transistors à effet de champ MOS à canal P, référencés sur le schéma par 21 et 191.

Le transistor 19 est monté en source commune, sa source étant directement reliée à la terre. Son drain est relié, à travers une résistance 26, à un circuit de test d'un condensateur 29 qui constitue la capacité réservoir du module d'allumage. Sa grille est reliée à une tension de ligne de test.

Le transistor 20 est monté en source commune et est directement relié par sa source à la terre. Sa grille est reliée à l'unité logique de gestion 303 du micro-système de mise à feu du détonateur dont elle reçoit l'ordre de chargement du condensateur 29. Par son drain, le transistor 20 est relié à la grille du transistor 21. Une résistance 30 est montée en dérivation entre la grille et la source du transistor 21.

Le transistor 21 est relié par son drain à une diode anti-retour 28, qui est passante pour les courants la traversant dudit transistor 21 vers une résistance 27 de 12 kohms. La résistance 27 est montée en série avec la diode 28 et le transistor 21, ces trois composants reliant une borne de la tête d'amorce 13 à la tension de ligne L.

La résistance 27 et la tête d'amorce 13 sont encore reliées par leur borne commune à l'une des bornes du condensateur 29, dont l'autre borne est reliée à la terre. Ce condensateur 29 est de 100 µF de capacité.

Le transistor 22 réalise avec une résistance 31 un circuit de décharge sans mise à feu du condensateur réservoir 29. Lorsque l'ordre de déchargement du condensateur 29 est donné audit transistor 22, ce transistor 22 se ferme et met le condenseur 29 à la terre par ses deux bornes. Le condensateur 29 se décharge alors à travers la résistance 31.

Le transistor 23 est relié par son drain à l'autre borne, par rapport à celle reliée à la tension de ligne L, de la tête d'amorce 13. Sa source est reliée à la terre et sa grille est reliée à l'unité logique 303 pour pouvoir recevoir un signal de commande de mise à feu. Une résistance 24 est reliée en dérivation entre la grille du transistor 23 et la terre.

Le transistor 20 a uniquement pour fonction l'ajustement du niveau de tension entre les sorties de l'unité logique 303 de gestion du microsystème et les commandes des autres transistors. Le chargement du condensateur réservoir 29 est commandé par le transistor 21, qui est destiné à mettre ce condensateur 29 en liaison avec la tension de ligne L. L'ordre de fermeture est transmis au transistor 21 par l'intermédiaire du transistor d'adaptation de niveau 20.

Le transistor 23 est l'organe de mise à feu de la charge. Lorsque l'ordre de mise à feu lui est transmis, le transistor 23 se ferme et met celle des bornes de la tête d'amorce 13 qui n'est pas reliée au condensateur 29 à la terre. Le condensateur 29 se décharge dans la tête d'amorce 13 et déclenche la mise à feu.

Un circuit 400 comportant un comparateur 193, au moyen duquel la tension du condensateur 29 peut être quantifiée, assure la liaison du circuit de gestion avec un microcontrôleur 45 de l'unité logique 303.

Le circuit montré sur la Figure 4 rassemble tous les éléments de gestion nécessaires du processus de tir: le transistor 23 effectue la commutation de la charge pyrotechnique; les transistors 20 et 21 effectuent la charge du condensateur de mise à feu 29; le transistor 22 constitue, avec la résistance 31, le circuit de décharge du condensateur 29; et le transistors 19, 191 et 192 constituent un circuit de test du condensateur 29 et de la tête d'amorce 13.

Dès la mise sous tension, le circuit est mis dans l'état suivant: le transistor 20 est ouvert, ce qui fait que le transistor 21 est également ouvert et que le condensateur 29 ne peut pas être chargé. Le transistor 22 est fermé, ce qui fait que toute charge éventuelle du condensateur 29 est déchargée. Les transistors 19 et 191 sont ouverts, ce qui fait que le circuit de test est inhibé. Le transistor 23 est ouvert, ce qui fait qu'aucun courant ne peut traverser la tête d'amorce 13.

Pour qu'un courant puisse éventuellement être considéré comme dangereux et mette à feu la tête d'amorce 13, il faudrait simultanément que les transistors 21 et 191 soient en panne fermés, que le transistor 22 soit en panne ouvert et que le transistor 23 soit en panne fermé. Cette éventualité est fort improbable. Si elle se présentait, la tête d'amorce serait reliée à la ligne de tension L au travers du transistor 21 et de la résistance 27 de 12 kohms. Compte-tenu de l'importance de l'impédance constituée de la tête d'amorce 13 et de la résistance 27, le courant maximum traversant ladite tête d'amorce 13 serait d'une intensité de l'ordre de 2 milliampères, c'est-à-dire bien inférieure à l'intensité seuil nécessaire pour le fonctionnement de ladite tête d'amorce 13, ou, en d'autres termes, très inférieure au courant maximum de non fonctionnement qui est de l'ordre de 130 milliampères. Ainsi, la résistance 27 a dans le circuit pyrotechnique une double fonction: elle assure la limitation du courant au moment du chargement du condensateur 29; elle assure la protection de la tête d'amorce 13 dans le cas fort improbable d'une défaillance simultanée des transistors 21, 22 et 23.

Lors du test, le transistor 19 charge le condensateur 29 de mise à feu de 100 µF sous une tension de 3 V. L'énergie rapportée à la résistance d'amorce est alors de 0,16 mJ/ohm. Cette valeur est inférieure à l'énergie maximale de non fonctionnement qui est de 0,16 mJ pour 5 µF. Ainsi, la charge du condensateur de tir pendant la phase de test ne représente aucun danger.

Par injection de courant, le circuit de test est capable de détecter la présence de la tête d'amorce 13. Ce courant est de l'ordre de 1 mA, c'est-à-dire en dessous du seuil d'intensité maximale de non fonctionnement, qui est de l'ordre de 130 mA.

L'interface de communication d'un module d'allumage a été plus particulièrement représentée sur la Figure 5. Elle comprend un sous-ensemble récepteur 32 et un sous-ensemble émetteur 33. Ces deux sous-ensembles 32 et 33 assurent la liaison bidirectionnelle avec d'une part la console de tir 17 et d'autre part avec la console de programmation 18 lorsqu'elle est reliée audit module 15.

Le sous-ensemble récepteur 32 est destiné à détecter les changements de polarité appliqués sur la ligne par les consoles de tir 17 ou de programmation 18. Il comporte principalement quatre transistors VMOS à effet de champ à canal N, référencés en 341 à 344, montés chacun à source commune, la source étant reliée directement à la terre, ainsi qu'un transistor VMOS à effet de champ à canal P, référencé en 345, monté en drain commun, le drain étant relié à la terre à travers une résistance 374. La grille du transistor 341 est reliée d'une part à l'unité logique 303 de gestion du microsystème et d'autre part à une résistance 373 à travers laquelle la grille est reliée à la terre. Le drain du transistor 341 est relié d'une part à la grille du transistor 342 et d'autre part à travers une résistance 371 reliée au module d'alimentation décrit plus en détail en référence à la Figure 6.

Le drain du transistor 342 est relié à une borne commune 361 à laquelle sont également reliés une résistance 36, le drain du transistor 343 et la ligne. La borne commune 361 est reliée à travers la résistance 36 à la tension de fonctionnement V_{CC}.

La grille du transistor 343 est reliée d'une part, à travers une résistance 372, au module d'alimentation et d'autre part au drain du transistor 344. La grille du transistor 344 est reliée d'une part, à travers une résistance 374, à la terre, et d'autre part au drain du transistor 345. La source du transistor 345 est reliée à la tension de fonctionnement V_{CC} et la grille du transistor 345 est reliée à l'unité logique 303 de gestion du microsystème.

Les transistors 342 et 343 convertissent les basculements de la ligne en impulsions compréhensibles par l'unité logique 303, alors que les transistors 341 et 344 fixent au niveau bas l'état de repos du signal "ligne in". Puisque le sous-ensemble récepteur 32 n'est sensible qu'à la polarité et non à l'amplitude des signaux appliqués à son entrée, ce sous-ensemble est plus tolérant aux phénomènes de perte en ligne.

Le sous-ensemble émetteur 33 comporte un transistor VMOS à effet de champ à canal N, référencé en 38 et, deux résistances référencées en 39 et 391. Le transistor 38 est monté à source commune, la source étant reliée directement à la terre. Sa grille est reliée d'une part à travers la résistance 391, à la terre et d'autre part à la ligne de sortie. Le drain du transistor 38 est relié, à travers la résistance 39 à la tension de ligne E. La résistance 39 de 470 ohm crée une surconsommation de courant sur la ligne E lorsqu'une impulsion en tension est fournie par la ligne de sortie du micro-contrôleur à la grille du transistor 38.

L'alimentation d'un module d'allumage 15 est représentée sur la Figure 6. Ce circuit est destiné à fournir une tension continue d'environ 4 volts, y compris pendant la phase de tir. Ce module comprend essentiellement une paire de diodes Zener 40, un pont redresseur 41, un premier régulateur de tension 42, un deuxième régulateur de tension 43 et un condensateur 44 de 1000 µF.

Le pont redresseur 41 aiguille la tension provenant de la ligne et affranchit le module d'allumage de toute polarisation.

Le premier régulateur de tension 42 garantit une tension de charge de 12 volts au condensateur 44 pour une tension de ligne comprise "en valeur absolue" entre 12 volts et 30 volts.

Le deuxième régulateur de tension 43 utilise, pour alimenter le reste du système sous 4 volts, la tension de ligne ou l'énergie emmagasinée par le condensateur 44.

L'unité logique 303 qui assure la gestion de chaque module d'allumage 15 est de type classique. Elle est représentée sur la Figure 7.

L'unité logique 303 gère les communications avec la ligne, ainsi que les commandes de la charge pyrotechnique. Elle comprend un micro-contrôleur 45, incluant une mémoire programme, ainsi qu'une mémoire "temps de retard" 47 qui est choisie de type EEPROM. La mémorisation du temps de retard est donc permanente, mais peut être à tout moment effacée et reprogrammée électriquement.

La technologie du micro-contrôleur 45 permet une consommation aussi réduite que possible, une vitesse d'exécution et un nombre d'entrées et de sorties suffisant.

Afin de se placer dans des conditions industrielles optimales (fiabilité fonctionnelle en environnement d'exploitation et prix de revient en fabrication le plus réduit possible) la base de temps n'est pas pilotée par un quartz mais par un simple circuit RC, référencé en 48 et 49.

Les tolérances de fabrication de composants R et C standards étant de ± 10%, la fréquence d'oscillation de chaque pilote peut varier de ± 20% par rapport à la précision demandée pour le temps de retard du module d'allumage.

Si l'on admet que la base de temps, ou l'horloge de gestion d'un module d'allumage, puisse être fausse de ± 30% par rapport à la valeur typique recherchée, on peut garantir des temps de retard à une précision meilleure que 0,5 milliseconde. Lors de l'opération de programmation de chaque module d'allumage, sa base de temps, qui est fausse par construction, est précisément mesurée par rapport au quartz de la console de programmation.

L'erreur de calage de l'horloge de gestion est mesurée et un facteur correctif d'ajustement à la valeur précise recherchée en est déduit et appliqué au module d'allumage pour obtenir le retard correct.

Les consoles de tir 17 et les consoles de programmation 18 vont maintenant être décrites. Elles sont de structures voisines et diffèrent principalement par leur fonctionnalité et donc par les logiciels de gestion auxquels elles sont associées. Chaque console comprend:
- une unité logique organisée autour d'un micro-contrôleur, par exemple du type de celui commercialisé par la société MOTOROLA sous la dénomination 68HC11, et qui intègre 512 octets de mémoires EEPROM permettant de stocker de manière non volatile certains paramètres de fonctionnement, tels que les retards des modules programmés, une mémoire vive RAM, un réseau d'entrées et sorties, une communication de type RS232 pour permettre aux consoles de tir 17 et de programmation 18 de dialoguer ensemble;
- un afficheur à cristaux liquides lumineux;
- une alimentation qui fournit une tension de ± 5 volts à l'unité logique, et de plus ou moins 10 volts à l'interface ligne, la tension amont nécessaire étant de 15 volts;
- une interface ligne constituée de deux sous-systèmes, dont une partie émission qui est une alimentation stabilisée pouvant commuter pour délivrer plus 12 ou plus 6 volts, et une partie réception qui mesure le courant consommé sur la ligne et qui détecte les surconsommations transitoires des modules d'allumage 15.

La console de programmation 18 comprend un clavier de 12 touches alphanumériques et un témoin lumineux rouge et dispose de six fonctions:
- programmation du temps de retard d'un module d'allumage 15;
- effacement de son écran;
- effacement du contenu de la mémoire de stockage de temps de retard d'un module d'allumage 15;
- test d'un module d'allumage;
- lecture du temps de retard d'un module d'allumage;
- transfert des temps de retard des modules d'allumage programmés vers la console de tir.

La procédure de mise en oeuvre est la suivante: l'opérateur programme sur le clavier le temps de retard désiré en milli-secondes. Les temps de retard peuvent aller de 1 à 3000 milli-secondes. Ils sont différents pour chaque module d'allumage et servent à les identifier lors des dialogues entre les modules d'allumage et les consoles. Pour des artificiers, une différence de 8 milli-secondes entre deux temps de retard de détonateur n'est pas significative. Il est donc possible, si l'on souhaite faire exploser plusieurs détonateurs de façon pyrotechniquement synchrone, de leur affecter des temps de retard décalés les uns par rapport aux autres de milli-seconde en milli-seconde.

En variante, chaque temps de retard peut être completé par un numéro d'ordre de programmation. Par cette mesure, il est possible d'attribuer à plusieurs modules de commande un même temps de retard, tout en pouvant adresser chaque module de commande individuellement.

L'opérateur valide ensuite le temps de retard en appuyant sur la touche de validation correspondante. La console 18 envoie alors l'ordre de programmation au module d'allumage 15 et lui demande une lecture du temps de retard programmé. Si les informations retournées par le module correspondent à une milli-seconde près à celles programmées, l'écran de la console 18 affiche que la programmation est correcte. Sinon, la console 18 demande que la programmation soit reprise.

La fonction effacement est utilisée si l'opérateur s'est trompé dans l'opération de saisie du temps de retard. Après chaque programmation d'un module d'allumage 15, le temps de retard est stocké dans une mémoire EEPROM de la console de programmation 18. Une fois l'ensemble des temps de retard programmé et mémorisé, ceux-ci sont transférés à la console de tir 17, automatiquement lors de la connexion entre les deux consoles, au moyen de la liaison série de type RS232, par une fonction transfert prévue sur la console de programmation 18. Un autotest interne permet également de tester chaque module d'allumage 15. L'indication en retour est globale. Un témoin rouge signale toute procédure incorrecte ou demandant confirmation.

La console de tir 17 comprend trois touches test/armement/tir, deux voyants vert et rouge témoins pour la phase test et une carte magnétique approprié à la console de tir; elle dispose de cinq fonctions: transfert automatique des données de la console de programmation 18; test des modules d'allumage 15; annulation du tir; charge des condensateurs-réservoirs 29; tir.

La mise en oeuvre d'une séquence de tir est la suivante. Une fois la programmation des modules d'allumage 15 réalisée à l'aide de la console de programmation 18, et ainsi qu'indiqué précédemment, les temps de retard programmés seront transférés des mémoires EEPROM de stockage de ladite console de programmation 18, sur les mémoires de stockage EEPROM de ladite console de tir 17, après l'introduction de la carte magnétique appropriée ou tout autre organe de sécurité à la console de tir autorisant le raccordement avec la console de programmation. Une fois le transfert effectué, l'opérateur donne à la console de tir 17 un ordre de test des modules d'allumage 15 en ligne.

Chaque module d'allumage 15 renvoit sur la ligne une information binaire relative à son état de fonctionnement: information du type "module correct" ou "module incorrect", ou éventuellement plus compliqué.

Les impulsions émises vers la console de tir 17 sont renvoyées pour chaque module d'allumage 15 avec un temps de retard correspondant au temps de retard dont ledit module 15 a été programmé. En réception, la console de tir 17 ouvre pour chaque détonateur une fenêtre temporelle autour du temps de retard programmé par la console 18 et dont elle dispose en mémoire. C'est dans le temps de retard avec lequel la console 17 reçoit une information qui permet d'identifier le module 15 dont elle provient, ce temps de retard correspondant au temps de retard de tir dont le module a été programmé. Ceci suppose donc que le transfert en mémoire de console de tir des temps de retard par la console de programmation a bien été effectué. Ce transfert d'informations des modules d'allumage 15 en ligne a été plus particulièrement illustrée sur les Figures 8A et 8B, dont la Figure 8A montre le chronogramme en envoi, et dont la Figure 8B montre le chronogramme en réception.

A la réception de l'ordre de test, les modules 15, référencés par M₁, M₂... Mₙ, renvoient sur la console de tir 17 une ou plusieurs impulsions binaires correspondant à l'information à transmettre à la console de tir 17. Les impulsions sont décalées par rapport à un temps zéro identique pour chaque module d'allumage 15 d'un temps T₁, T₂, .....Tₘ correspondant au temps de retard de tir, dont le module Mₘ renvoyant l'information a été programmé. La console de tir 17 ouvrira autant de fenêtres F₁, F₂, Fₘ d'observation temporelles qu'il y a de modules d'allumage M_{N}. Pour une impulsion durant 250 micro-secondes, les fenêtres d'observation temporelles F₁, F₂, Fₘ ouvertes par la console de tir 17 pourront être de l'ordre de 750 micro-secondes (250 micro-secondes avant et après l'impulsion).

Après ce test, l'opérateur donne, de la console de tir 17, aux modules d'allumage 15, l'ordre de chargement des condensateurs. Un message valide la réalisation de ce chargement.

A tout moment l'opérateur a la possibilité d'annuler le tir et de donner l'ordre aux modules d'allumage 15 de décharger leur condensateur-réservoir. Après chargement, la console 17 attend l'ordre de tir. Après validation, l'ordre de mise à feu est donné aux différents modules d'allumage.

Un des avantages du module d'allumage qui vient d'être décrit tient en ce qu'il ne comporte aucune source d'énergie. Il est donc d'une grande fiabilité, puisqu'il ne présente aucun risque de mise à feu intempestive de la charge pyrotechnique tant que le détonateur auquel ledit module d'allumage est associé n'est pas monté en ligne. La décharge du condensateur 29 d'un module d'allumage 15 sera commandée soit directement par un opérateur à partir de la console de tir 17, soit de façon interne par le module d'allumage lui-même, au bout des quatre secondes suivant la coupure des fils de ligne, après explosion du premier détonateur.

De nombreuses procédures de sécurité sont également prévues. L'accès aux consoles de tir et aux consoles de programmation supposera que l'opérateur soit muni de codes de reconnaissance. Les consoles de tir et de programmation, ainsi que les modules d'allumage peuvent être personnalisés avant la sortie d'usine. Il pourra être également prévu une reconnaissance entre les consoles de programmation et les consoles de tir. En cas de vol notamment, un opérateur ne pourra ainsi utiliser une console de tir que si celle-ci correspondant à la console de programmation qui a servi à programmer les modules d'allumage 15. Une reconnaissance par un code interne de la console de programmation par la console de tir sera prévue à cet effet. Si le code n'est pas reconnu, la console de tir n'enregistrera pas les informations relatives au temps de retard mémorisé dans la console de programmation. Le tir sera bloqué.

De plus, la console de tir peut être munie d'une carte magnétique autorisant son utilisation.

On aura également noté que, bien que l'ensemble ait été prévu pour une programmation sur site, une programmation en usine, pour les personnes ne souhaîtant pas de programmation sur site sera également possible.

Dans les circuits représentés sur les différentes figures, certains points de connexion sont désignés par des noms de signaux ou des indications de type de tension. Des points de même nom sont alors destinés à être reliés l'un à l'autre.

Les signes de référence insérés après les caractéristiques techniques mentionnées dans les revendications, ont pour seul but de faciliter la compréhension de ces dernières, et n'en limitent aucunement la portée.

## Revendications

1. Procédé de commande de détonateurs du type à module d'allumage (15) électronique à retard intégré, chaque module d'allumage codé (15) comportant une capacité (29) réservoir destinée, après chargement, à se décharger dans une tête d'amorce (13) de son détonateur pour y générer une impulsion électrique de mise à feu, une base de temps ainsi qu'une unité logique (303) munie d'une mémoire pour le stockage dans ledit module d'allumage (15) d'un temps de retard d'explosion dudit détonateur, lors d'une séquence de tir, lesdits moules d'allumage étant aptes à dialoguer avec une unité de commande (17) de tir destinée à leur transmettre notamment un ordre de chargement de la capacité (29) réservoir, ainsi qu'un ordre de tir et à recevoir desdits modules une ou des informations relatives à leur état, procédé dans lequel, avant une séquence de tir, on mémorise avec une unité de programmation (18) dans les modules d'allumage leur temps de retard, caractérisé en ce que, une fois la programmation des modules d'allumage réalisée, les temps de retard programmés sont transférés vers l'unité de commande de tir (17) à l'aide de l'unité de programmation (18), et en ce que l'unité de commande de tir (17) interroge simultanément par un ordre de test les modules d'allumage en ligne, avant l'étape de chargement et l'étape de tir et en ce que les modules d'allumage renvoient à l'unité de commande de tir (17) une information globale relative à leur état, selon une séquence temporelle qui correspond à la sequence temporelle de tir.

2. Procédé de commande selon la revendication 1, caractérisé en ce que lors de la programmation, la base de temps de chaque module d'allumage est mesurée.

3. Procédé de commande selon l'une des revendications 1 et 2, caractérisé en ce que les temps de retard sont différents pour chaque module (15) et que les modules renvoient les informations demandées après un temps de retour d'informations fonction du temps de retard mémorisé dans chacun d'eux, ladite unité de commande de tir (17 ouvrant pour chacun des modules des fenêtres temporelles de réception correspondants audit temps de retour.

4. Ensemble codé de commande de tir comportant une unité de commande de tir (17) et des modules d'allumage (15) à retard électronique intégré pour détonateur, reliés électriquement en ligne à ladite unité de commande de tir (17), la liaison entre l'unité de commande de tir et les modules d'allumage (15) servant à l'alimentation desdits modules d'allumage ainsi qu'au dialogue entre ladite unité de commande de tir et les modules d'allumage (15), et une unité de programmation (18), caractérisé en ce que les modules d'allumage comportent des moyens leur permettant d'envoyer sur l'unité de commande de tir (17) des informations sous forme d'une surconsommation du courant de ligne, l'unité de commande de tir (17) étant munie de moyens pour la détection d'une surconsommation du courant de ligne par rapport à la consommation moyenne des modules d'allumage.

5. Ensemble codé de commande de tir selon la revendication 4, caractérisé en ce que chaque module d'allumage comprend une base de temps formée par un circuit RC.

6. Ensemble selon la revendication 4 ou 5, caractérisé en ce que l'unité de programmation (18) est apte à dialoguer séparément avec chaque module d'allumage (15), pour la mémorisation des temps de retard d'explosion dans lesdits modules d'allumage, et en ce que l'unité de commande de tir (17) est apte à transmettre les phases de tirs lors d'une séquence de tir.

7. Ensemble selon la revendication 6, caractérisé en ce que l'unité de programmation (18) est munie de moyens de mémorisation de l'ensemble des temps de retard qui lui sont programmés et qu'elle transfère séparément à chacun des modules d'allumage, et en ce que l'unité de commande de tir (17) et l'unité de programmation (18) sont aptes à dialoguer pour permettre le transfert, avant une séquence de tir, de l'ensemble des temps de retard programmés.

8. Ensemble selon l'une quelconque des revendications 4 à 7, caractérisé en ce que les unités de commande de tir (17) et de programmation (18) sont munies de moyens de codage destinés à limiter leur accès à des personnes autorisées et de moyens pour leur reconnaissance mutuelle interne avant le transfert des temps de retard programmés de l'unité de programmation (18) sur l'unité de commande (17).

9. Module d'allumage de détonateur comportant un circuit d'alimentation, une interface de communication, un circuit de gestion de la charge pyrotechnique comportant notamment une capacité réservoir (29) destinée, après chargement, à se décharger dans une tête d'amorce (13) de détonateur, ainsi qu'une unité logique (303) de gestion de l'ensemble, caractérisé en ce que le circuit de gestion de la charge pyrotechnique comprend, montée en série avec la capacité réservoir (29), une source d'alimentation, par exemple en tension de ligne, un transistor de commutation (21) pour la commande (17) de la charge de ladite capacité réservoir (29) et une résistance (27) reliée par celle de ses bornes qui n'est pas directement reliée à la capacité réservoir (29) à un transistor (22) de commutation de décharge de ladite capacité réservoir (29) à la terre.

10. Module selon la revendication 9, caractérisé en ce que l'impédance entre l'alimentation du circuit de gestion de la charge pyrotechnique et la tête d'amorce (13) est suffisamment importante pour que le courant généré par la tension de ligne dans la tête d'amorce (13) soit, quel que soit l'état des transistors de commande, inférieur à la valeur du courant limite de fonctionnement de ladite tête d'amorce (13).

11. Module selon la revendication 10, caractérisé en ce que la résistance (27) de décharge du condensateur réservoir est d'une valeur suffisamment importante pour que le courant généré par ladite alimentation dans la tête d'amorce (13) soit quel que soit l'état des transistors de commande, inférieure à la valeur du courant limite de fonctionnement de la tête d'amorce.

## Claims

1. Method of controlling detonators fitted with integrated delay electronic ignition modules (15), each encoded ignition module (15) comprising a reservoir capacitor (29) designed, after loading, to discharge in an ignitor (13) of its detonator in order to generate a firing electrical pulse, a time base as well as a logic unit (303) fitted with a memory in order to store in said ignition module (15) a delay time for the explosion of said detonators, during a firing sequence, said ignition modules being able to communicate with a firing control unit (17) designed to transmit them an order to load the reservoir capacitor (29) as well as a firing order and to receive from said modules, data about their conditions, method according to which, before a firing sequence, their delay time is stored in the ignition modules via a programming unit (18),
characterized in that, once the ignition modules have been programmed, the delay times programmed are stored in the firing control unit (17) via the programming unit (18) and in that the firing control unit (17) interrogates simultaneously the ignition modules via an on-line test order, before the loading phase and the firing phase and in that the ignition modules send back to the firing control unit (17) global information about their condition, according to a time sequence corresponding to the firing time sequence.

2. Method according to claim 1, characterized in that during programming, the time base of every ignition module is measured.

3. Method according to claim 1, characterized in that the delay times are different for every module (15) and that the modules send the information requested back after a feedback time with respect to the delay time stored in each of them, said firing control unit (17) opening reception gate time corresponding to the feedback time.

4. Encoded firing control assembly comprising a firing control unit (17) and ignition modules (15) with integrated electronic delay for detonator, connected electrically on-line to said firing control unit (17), the line between the firing control unit (17) and the ignition modules (15) being used to supply said ignition modules, as well as for communications between said firing control unit (17) and said ignition modules (15), and a programming unit (18),
characterized in that the ignition modules comprise means enabling them to send to the firing control unit (17) information in the form of overconsumption of the line current, whereas the firing control unit (17) is fitted with detection means of a line current overconsumption with respect to the average consumption of the ignition modules.

5. Encoded firing control assembly according to claim 4, characterized in that every ignition module comprises a time base formed by an RC circuit.

6. Assembly according to claim 4 or 5, characterized in that the programming unit (18) is able to communicate separately with every ignition module (15), to store the explosion delay times in said ignition modules, and in that the firing control unit (17) is able to monitor the firing phases during a firing sequence.

7. Assembly according to claim 6, characterized in that the programming unit (18) is fitted with means for storing of all the delay times which have been programmed and are transferred separately by the programming unit to every ignition module and in that the firing control unit (17) and the programming unit (18) are able to communicate in order to enable transfer, before a firing sequence, of all the delay times programmed.

8. Assembly according to anyone of claims 4 to 7, characterized in that the firing control (17) and programming (18) units are fitted with encoding means designed to limit their access to authorized people and with means for internal mutual recognition before transfer of the delay times programmed of the programming unit (18) to the control unit (17).

9. Detonator ignition module comprising a supply circuit, a communication interface, a management circuit of the pyrotechnic charge comprising a reservoir capacitor (29) designed, after loading, to discharge in an ignitor (13) of a detonator, as well as a logic unit (303) for the management of the assembly, characterized in that the management circuit of the pyrotechnic charge comprises, mounted in series with the reservoir capacitor (29), a supply source, for instance line voltage, a switching transistor (21) for the control (17) of the charge of said reservoir capacitor (29) and a resistor (27) linked by the one pin which is not connected directly to the reservoir capacitor (29) to a switching transistor (22) to discharge said reservoir capacitor (29) to the ground.

10. Module according to claim 9, characterized in that the impedance between the supply of the management circuit of the pyrotechnic charge and the ignitor (13) is high enough so that the current generated by the line voltage in the ignitor (13) is, whatever the condition of the control transistors, less than the value of the operating limit current of said ignitor (13).

11. Module according to claim 10, characterized in that the discharging resistor (27) of the reservoir capacitor is high enough so that the current generated by said supply in the ignitor (13) is, whatever the condition of the control transistors, less than the value of the operating limit current of said ignitor.

## Patentansprüche

1. Verfahren zur Steuerung von Sprengzündern vom Typ mit elektronischem Zündmodul (15) mit integrierter Verzögerung, wobei jedes codierte Zündmodul (15) ein Speicher-C-Glied (29), das dafür bestimmt ist, sich nach dem Aufladen in einen Zünderkopf (13) seines Sprengzünders zu entladen, um dort einen elektrischen Zündimpuls zu erzeugen, eine Zeitbasis sowie eine Logikeinheit (303) aufweist, die mit einem Speicher zum Speichern einer Verzögerungszeit im Zündmodul (15) für die Explosion des Sprengzünders bei einer Sprengfolge versehen ist, wobei die Zündmodule dafür geeignet sind, mit einer Steuereinheit (17) für das Sprengen zu kommunizieren, die dafür bestimmt ist, ihnen insbesondere einen Ladebefehl für das Speicher-C-Glied (29) sowie einen Sprengbefehl zu übertragen und von den Modulen eine Information oder Informationen zu erhalten, die deren Zustand enstsprechen, bei welchem Verfahren vor einer Sprengfolge in den Zündmodulen ihre Verzögerungszeiten mit einer Programmiereinheit (18) gespeichert werden, dadurch gekennzeichnet, daß, wenn die Programmierung der Zündmodule ausgeführt ist, die programmierten Verzögerungszeiten mittels der Programmiereinheit (18) zur Steuereinheit (17) für das Sprengen übertragen werden, und dadurch, daß die Steuereinheit für das Sprengen Vor dem Schritt des Ladens und dem Schritt des Sprengens die Speichermodule durch einen Prüfbefehl direkt abfragt, und dadurch, daß die Zündmodule eine ihren Zustand betreffende Gesamt information an die Steuereinheit (17) für das Sprengen gemäß einer zeitlichen Folge zurückgibt, die der zeitlichen Folge des Sprengens entspricht.

2. Steuerverfahren nach Anspruch 1, dadurch gekennzeichnet, daß bei der Programmierung die Zeitbasis jedes Zündmoduls gemessen wird.

3. Steuerverfahren nach einem der Ansprüche 1 und 2, dadurch gekennzeichnet, daß die Verzögerungszeiten für jedes Modul (15) verschieden sind und daß die Module die angeforderten Informationen nach einer Zeit für die Rückkehr von Informationen, die von der in jedem von ihnen gespeicherten Verzögerungszeit abhängt, zurückgeben, wobei die Steuereinheit (17) für das Sprengen für jedes der Module Zeitfenster für den Empfang öffnet, die den Rückkehrzeiten entsprechen.

4. Codierter Aufbau zur Steuerung eines Sprengens, der eine Steuereinheit (17) für das Sprengen und Zündmodule (15) mit integrierter elektronischer Verzögerung für den Sprengzünder, die elektrisch direkt mit der Steuereinheit (17) für das Sprengen verbunden sind, wobei die Verbindung zwischen der Steuereinheit für das Sprengen und den Zündmodulen (15) zur Versorgung der Zündmodule sowie zur Kommunikation zwischen der Steuereinheit für das Sprengen und den Zündmodulen (15) dient, und eine Programmiereinheit (18) aufweist, dadurch gekennzeichnet, daß die Zündmodule Mittel aufweisen, die ihnen gestatten, der Steuereinheit (17) für das Sprengen Informationen in Form eines Mehrverbrauchs an Netzstrom zu senden, wobei die Steuereinheit (17) für das Sprengen mit Mitteln zur Erfassung eines Mehrverbrauchs an Netzstrom im Vergleich zum mittleren Verbrauch der Zündmodule versehen ist.

5. Codierter Aufbau zur Steuerung eines Sprengens nach Anspruch 4, dadurch gekennzeichnet, daß jedes Zündmodul eine von einem RC-Glied gebildete Zeitbasis umfaßt.

6. Aufbau nach Anspruch 4 oder 5, dadurch gekennzeichnet, daß die Programmiereinheit (18) dafür geeignet ist, für die Speicherung der Verzögerungszeiten der Explosion in den Zündmodulen mit jedem Zündmodul (15) getrennt zu kommunizieren, und dadurch, daß die Steuereinheit (17) für das Sprengen dafür geeignet ist, bei einer Sprengfolge die Sprengphasen zu übertragen.

7. Aufbau nach Anspruch 6, dadurch gekennzeichnet, daß die Programmiereinheit (18) mit Mitteln zur Speicherung der gesamten Verzögerungszeiten versehen ist, die von ihr programmiert werden, und die sie zu jedem der Zündmodule getrennt überträgt, und dadurch, daß die Steuereinheit (17) für das Sprengen und die Programmiereinheit (18) zur Kommunikation geeignet sind, um vor einer Sprengfolge die Übertragung der gesamten programmierten Verzögerungszeiten zu gestatten:

8. Aufbau nach einem der Ansprüche 4 bis 7, dadurch gekennzeichnet, daß die Steuereinheit (17) für das Sprengen und die Programmiereinheit (18) mit Codiermitteln, die dafür bestimmt sind, ihren Zugang auf befugte Personen zu beschränken, und Mitteln zur internen gegenseitigen Erkennung vor der Übertragung der programmierten Verzögerungszeiten von der Programmiereinheit (18) zur Steuereinheit (17) versehen sind.

9. Zündmodul für einen Sprengzünder, das eine Versorgungsschaltung, eine Verbindungsschnittstelle, eine Steuerschaltung für die pyrotechnische Ladung, die insbesondere ein Speicher-C-Glied (29), das dafür bestimmt ist, sich nach dem Aufladen in einen Zünderkopf (13) des Sprengzünders zu entladen, sowie eine logische Steuerschaltung (303) für den Aufbau aufweist, dadurch gekennzeichnet, daß die Steuerschaltung für die pyrotechnische Ladung eine in Serie mit dem Speicher-C-Glied (29) angebrachte Betriebsstromversorgung, beispielsweise unter Netzspannung, einen Schalttransistor (21) zur Steuerung (17) der Ladung des Speicher-C-Glieds (29) und einen Widerstand (27) umfaßt, der durch diejenige seiner Anschlußklemmen, die nicht direkt mit dem Speicher-C-Glied (29) verbunden ist, mit einem Schalttransistor (22) für die Entladung des Speicher-C-Glieds (29) zur Erde verbunden ist.

10. Modul nach Anspruch 9, dadurch gekennzeichnet, daß die Impedanz zwischen der Versorgung der Steuerschaltung für die pyrotechnische Ladung und dem Zünderkopf (13) ausreichend groß ist, damit der von der Netzspannung im Zünderkopf (13) erzeugte Strom, welchen Zustand die Steuertransistoren auch immer haben mögen, geringer als der Wert des Grenzstroms für die Funktion des Zünderkopfs (13) ist.

11. Modul nach Anspruch 10, dadurch gekennzeichnet, daß der Entladewiderstand (27) des Speicherkondensators einen ausreichend großen Wert hat, damit der von der Versorgung im Zünderkopf (13) erzeugte Strom, welchen Zustand die Steuertransistoren auch immer haben mögen, geringer als der Wert des Grenzstroms für die Funktion des Zünderkopfs ist.
